# FASCICULE DE BREVET EUROPEEN

(11) **EP 2 525 012 B1**
(45) Date de publication et mention de la délivrance du brevet: **29.07.2015**
(21) Numéro de dépôt: 12168538.2
(22) Date de dépôt: 18.05.2012
(51) Int. Cl.: E04D 3/40

(54) **Dispositif de protection permettant de coiffer au moins une partie du dessus d'une construction et installation correspondante**
Schutzvorrichtung, die es ermöglicht, mindestens einen oberen Teil einer Konstruktion abzudecken, und entsprechende Anlage
Protective device for covering at least a portion of the top of a construction and corresponding installation

(30) Priorité: 19.05.2011 FR 1154341
(43) Date de publication de la demande: 21.11.2012
(73) Titulaire: Bourget, Guy, 44540 Saint Mars La Jaille (FR)
(72) Inventeur: Bourget, Guy, 44540 Saint Mars la Jaille (FR)
(74) Mandataire: Dutreix, Hugues Ours

(56) Documents cités:
- JP-A- H1 193 356
- NL-A- 8 301 857
- US-A- 3 405 485
- US-A1- 2005 235 578

## Description

La présente invention concerne de manière générale la protection du dessus de constructions.

L'invention concerne plus particulièrement un dispositif de protection permettant de coiffer au moins une partie du dessus d'une construction, notamment d'un muret, tel qu'un acrotère de toiture ou de toit-terrasse.

Ledit dispositif de protection comprend un profilé en U, appelé couvertine, dont les branches forment une première et une deuxième ailes longitudinales aptes à s'étendre de part et d'autre de ladite construction. Ledit dispositif comprend également au moins un crochet en U apte à être recouvert par ladite couvertine et destiné à être fixé à cheval sur la construction, entre ladite construction et la couvertine. Le bord libre longitudinal d'une première aile de la couvertine est replié vers l'intérieur du U, pour former un retour empêchant, à l'état recouvert du crochet par la couvertine, le soulèvement de la couvertine par rapport à la première branche du crochet. L'invention concerne également une installation correspondante comprenant une construction et un tel dispositif de protection.

Usuellement une couvertine se présente sous la forme d'un profilé en U dont les extrémités des branches du U sont repliées vers l'intérieur du U pour former un retour anti-soulèvement de type pince ou agrafe. Les crochets en U sont fixés à cheval sur le dessus de la construction, à écartement l'un de l'autre. Le profilé formant couvertine est alors monté sur le dessus de la construction en introduisant par une extrémité du profilé les branches des crochets dans les plis d'agrafes correspondants dudit profilé. Puis, la couvertine est déplacée à coulissement le long du dessus de la construction grâce aux branches des crochets qui forment des rails de guidage pour les agrafes de la couvertine.

Mais le montage d'une couvertine de grande longueur sur le dessus d'une construction par coulissement est difficile à réaliser du fait de la précision de positionnement de la couvertine nécessaire pour engager les branches du crochet dans les plis d'agrafes de la couvertine. En outre, un tel montage par coulissement de la couvertine requiert un espace libre important autour de la construction pour pouvoir enfiler à coulissement la couvertine sur les crochets le long de la construction.

Néanmoins, il est souhaitable de pouvoir protéger le dessus d'une construction, telle qu'un mur ou muret, avec une couvertine de grande longueur permettant de couvrir la plus grande longueur possible du de dessus de la construction pour limiter le nombre de couvertines utilisées. Le fait de pouvoir couvrir la longueur de dessus de construction avec un nombre réduit de couvertines permet de réduire le nombre de zones de jonction à réaliser entre les couvertines et ainsi de réduire le risque d'infiltration entre les couvertines.

On pourrait envisager d'amener latéralement la couvertine par rapport aux crochets pour l'assembler auxdits crochets. Mais avec une couvertine telle que décrite ci-dessus dont les moyens d'assemblage aux branches des crochets sont formés par une agrafe ménagée au niveau du bord libre longitudinal de chaque aile de la couvertine, il est nécessaire, après avoir engagé l'agrafe d'une aile de la couvertine entre une branche de chaque crochet et la construction, de déformer de manière très importante l'agrafe de l'autre aile de la couvertine pour la faire passer sous l'extrémité de l'autre branche de chaque crochet et l'amener entre ladite autre branche du crochet et la construction. Un tel dispositif de protection connu de l'état de la technique, qui comprend des crochets en U et une couvertine dont les moyens d'assemblage aux crochets sont formés par des agrafes, n'est donc pas adapté pour un assemblage de la couvertine sur les crochets par un montage latéral.

En outre, avec une telle conception de la couvertine et des crochets du dispositif de protection connu de l'état de la technique, on observe que les agrafes de la couvertine ont tendance à exercer un effort de poussée dans le sens d'un écartement des branches de chaque crochet par rapport à la construction, de sorte qu'au cours du temps un espace apparait entre les branches de chaque crochet et la construction, ce qui entraine des risques importants d'infiltration.

US 3405485 divulgue un dispositif de protection selon le préambule de la revendication 1.

La présente invention a pour but de proposer un dispositif de protection de dessus de construction dont la conception permet d'utiliser une couvertine de grande longueur et d'assembler aisément la couvertine au ou à chaque crochet tout en limitant le risque d'infiltration entre le ou chaque crochet et la construction.

A cet effet, l'invention a pour objet un dispositif de protection selon la revendication 1.

Le fait de ménager sur une aile de la couvertine une gorge destinée à s'emboiter avec un bossage externe d'une branche correspondante du ou de chaque crochet fixé à la construction, permet d'assembler aisément et rapidement une couvertine de grande longueur au(x) crochet(s) fixé(s) sur le dessus de la construction. Une telle gorge et un tel bossage permettent de réaliser un montage de la couvertine sur le ou chaque crochet, avec des déformations limitées des ailes de la couvertine et des branches du ou des crochets, et sans qu'il soit nécessaire de positionner précisément, ou de déformer de manière trop importante, les ailes de la couvertine par rapport aux branches du ou des crochets, comme c'est le cas avec la couvertine et les crochets connus de l'état de la technique.

En effet, l'assemblage de la couvertine sur le ou les crochets peut s'effectuer aisément et rapidement en amenant la couvertine latéralement par rapport au(x) crochet(s) du côté de la première branche du ou de chaque crochet et en inclinant la couvertine par rapport au(x) crochet(s) de manière à introduire le bord libre longitudinal de la première aile de la couvertine entre la première branche du crochet et la construction. Puis, la couvertine peut être pivotée autour d'un axe sensiblement parallèle à son axe longitudinal, de manière à coiffer le ou les crochets et à amener la deuxième aile de la couvertine à recouvrement de la deuxième branche du ou de chaque crochet. Au cours de ce déplacement à pivotement de la couvertine, le bossage externe du ou de chaque crochet s'emboite dans la gorge de la deuxième aile de la couvertine.

L'emboitement du bossage externe dans la gorge de la deuxième aile de la couvertine permet d'assembler la deuxième aile de la couvertine à la deuxième branche du crochet, en faisant coopérer le côté interne de la deuxième aile de la couvertine munie de la gorge avec le côté externe de la deuxième branche du crochet qui présente le bossage, ce qui évite d'avoir à déformer la deuxième aile de la couvertine et/ou la deuxième branche du crochet comme c'est le cas dans le dispositif de protection de l'état de la technique, pour lequel la deuxième aile de la couvertine est assemblée à la deuxième branche du crochet par sa partie en agrafe qui doit venir coiffer par le dessous l'extrémité libre de la deuxième branche du crochet pour s'insérer entre ladite deuxième branche du crochet et la construction.

L'assemblage de la deuxième aile de la couvertine sur le côté externe de la deuxième branche du crochet, permet de réduire la distance entre les branches du ou de chaque crochet de manière à réduire l'espace entre ladite deuxième branche du ou de chaque crochet et la construction. La réduction de l'espace entre la deuxième branche du ou de chaque crochet et la construction permet de limiter la prise au vent de ladite couvertine et du ou de chaque crochet et donc de réduire le risque d'arrachement de la couvertine et/ou du ou de chaque crochet par le vent.

Le dispositif de protection selon l'invention, permet ainsi d'utiliser une couvertine sous forme de profilé de grande longueur, ce qui permet de limiter le nombre de couvertines utilisées pour protéger le dessus de la construction et ainsi de limiter le nombre de zones de jonction entre profilés, qui généralement sont sources de salissures et d'infiltration.

Selon une caractéristique avantageuse de l'invention, en configuration orientée vers le bas des première et deuxième branches du U de la couvertine, la face interne de la gorge comprend une portion, proche du bord d'ouverture inférieur de ladite gorge, qui présente une pente ascendante vers l'intérieur de la couvertine.

Cette pente ascendante permet à la gorge, au cours de l'assemblage de la couvertine au(x) crochet(s), de s'enrouler autour du bossage sur une partie importante du pourtour du bossage, ce qui permet d'améliorer l'assemblage de la gorge sur le bossage et donc d'offrir une bonne fixation de la couvertine sur le crochet correspondant.

Selon une caractéristique avantageuse de l'invention, ladite gorge présente au moins une portion en arc de cercle.

La portion en arc de cercle de la gorge permet, dans le cas où le bossage présente une portion de forme complémentaire de la gorge, d'engager progressivement et de manière continue le bossage dans la gorge pour l'assemblage de la couvertine sur ledit crochet, ce qui facilite l'assemblage de la couvertine et dudit crochet.

De manière générale au moins une partie du bossage du crochet présente une forme complémentaire de la gorge pour permettre un emboitement par encliquetage du bossage du crochet dans la gorge de la couvertine.

Selon l'invention, ladite gorge de la deuxième aile de la couvertine est séparée du bord libre longitudinal de ladite deuxième aile par une partie de ladite deuxième aile formant une surface d'appui plane, apte à venir en applique contre une face de la construction.

Ladite partie plane de la deuxième aile qui forme surface d'applique contre la construction permet de limiter les infiltrations entre couvertine, crochet(s) et construction.

Selon une caractéristique avantageuse de l'invention, ladite partie formant surface d'appui contre la construction s'étend en saillie du plan d'ouverture de la gorge, du côté intérieur du U formé par la couvertine.

Ladite partie formant surface d'appui s'étend en saillie du plan d'ouverture de la gorge pour venir au plus près de la face de construction correspondante, ce qui limite encore le risque d'arrachement de la couvertine par le vent, en particulier en réduisant la prise au vent de ladite couvertine et du crochet.

Selon l'invention, ladite couvertine est formée par un flan plié.

Selon une caractéristique avantageuse de l'invention, l'âme du U de ladite couvertine comprend au moins une, de préférence deux, nervure(s) longitudinale(s) de rigidification.

Selon une caractéristique avantageuse de l'invention, ledit bossage de la deuxième branche du crochet est formé par un enroulement spiralé, vers l'intérieur du U du crochet, du bord libre de la deuxième branche du crochet.

La réalisation du bossage sous la forme d'un enroulement spiralé, permet audit bossage de se déformer par rapprochement par enroulement/resserrage de sa ou ses spires pour son introduction dans la gorge, puis de reprendre sa forme d'origine par écartement par déroulement de sa ou ses spires à l'intérieur de la gorge, de manière à permettre un encliquetage aisé et fiable du bossage du ou de chaque crochet à l'intérieur de la gorge de la couvertine.

Selon une caractéristique avantageuse de l'invention, ledit enroulement spiralé se raccorde au reste de la deuxième branche du crochet par une partie formant rampe.

Le raccordement du bossage à l'âme du U du crochet par une rampe permet lors du montage à recouvrement de la couvertine sur le crochet, par appui de la deuxième aile de la couvertine sur ladite rampe, que la gorge et l'enroulement spiralé se déforment pour permettre l'insertion dudit enroulement spiralé dans la gorge. Ladite rampe se présente sous la forme d'une surface qui forme, côté extérieur du crochet, avec la portion droite de la deuxième branche raccordée à la base du U du crochet, un angle obtus. Autrement dit, la rampe du crochet présente, à l'état orienté vers le bas des branches du U du crochet, une pente descendante en direction de l'extérieur du crochet.

L'invention concerne également une installation comprenant une construction, notamment un muret, tel qu'un acrotère de toiture ou de toit-terrasse, et au moins un dispositif de protection d'au moins une partie du dessus de ladite construction, ledit ou chaque crochet étant fixé à cheval sur la construction, **caractérisée en ce que** ledit dispositif de protection est tel que décrit ci-dessus, et en ce la couvertine est positionnée à recouvrement du crochet de telle sorte que le retour de la première aile de la couvertine empêche, en coopération avec le bord libre de la première branche du crochet, le soulèvement de la couvertine par rapport au crochet, et de telle sorte que le bossage de la deuxième branche du crochet est logé dans la gorge de la deuxième aile de la couvertine.

Selon une caractéristique avantageuse de l'invention, la gorge de la couvertine se développe autour du bossage jusqu'à une zone située entre ledit bossage et la construction.

L'invention sera bien comprise à la lecture de la description suivante d'exemples de réalisation, en référence aux dessins annexés dans lesquels :
- la figure 1 est une vue en perspective d'un muret sur le dessus duquel deux crochets sont positionnés à cheval;
- la figure 2 est une vue en perspective du muret et des crochets de la figure 1 au cours de l'assemblage d'une couvertine sur lesdits crochets;
- la figure 3 est une vue de l'installation de la figure 2 formée du muret, des crochets et de la couvertine, à l'état recouvert des crochets par la couvertine ;
- la figure 4 est une vue de la zone de détail référencée IV de la figure 3 ;
- la figure 5 est une vue de face d'un crochet de la figure 4 ;
- la figure 6 est une vue de face de la couvertine de la figure 4.

En référence aux figures et comme rappelé ci-dessus, l'invention concerne un dispositif de protection 3 permettant de coiffer au moins une partie du dessus d'une construction pour assurer son étanchéité. Dans l'exemple illustré aux figures, ladite construction est un muret 1, tel qu'un acrotère de toiture ou de toit-terrasse. De manière générale, ladite construction présente une forme générale de saillie verticale.

Ledit dispositif de protection comprend un profilé en U inversé, appelé couvertine 3. Les branches de la couvertine 3 forment une première et une deuxième ailes longitudinales 31, 32 aptes à s'étendre de part et d'autre de ladite construction 1.

Ledit dispositif de protection comprend au moins un crochet 2 en U inversé apte à être recouvert par ladite couvertine 3 et destiné à être fixé à cheval sur la construction 1, entre ladite construction 1 et la couvertine 3. La base 20 du U du crochet est destinée à être positionnée sur le dessus de la construction et à être recouverte par la base 30 du U de la couvertine 3. Comme détaillé ci-après, la première branches 21 du crochet 2 est destinée à s'étendre d'un côté de la construction entre ladite construction 1 et une partie 310 de la première aile 31 de la couvertine 3, et la deuxième branche 22 est destinée à s'étendre de l'autre côté de la construction entre ladite construction 1 et la deuxième aile 32 de la couvertine 3.

La couvertine 3 se présente ainsi sous la forme d'un corps allongé à section transversale en U dont les première et deuxième ailes 31, 32, sensiblement parallèles, s'étendent l'une d'un côté de la construction et l'autre de l'autre côté de la construction. La base ou âme 30 du U inversé permet de couvrir le dessus de la construction.

Le bord libre longitudinal 311 d'une première aile 31 de la couvertine 3 est replié vers l'intérieur du U, pour former un retour empêchant, à l'état recouvert du crochet 2 par la couvertine 3, le soulèvement de la couvertine 3 par rapport à la première branche 21 du crochet 2.

Ledit retour 311 est formé par une partie d'extrémité plate de la première aile 31 de la couvertine, qui est pliée, de manière à former un angle aigu avec la partie droite 310 restante de ladite première aile 31 de la couvertine qui s'étend jusqu'à la base 30 du U. Autrement dit, le retour 311 forme une pince ou agrafe en coopération avec le reste 310 de ladite première aile 31. Comme détaillé ci-après, ledit retour 311 est destiné à être inséré entre la construction 1 et la première branche 21 du crochet dont le bord libre est alors positionné à l'intérieur de la pince de la première aile 31 de la couvertine, c'est-à-dire en regard du pli qui sépare ledit retour 311 du reste 310 de la première aile, de sorte que ledit bord libre de la première aile du crochet est apte à former une butée anti-soulèvement pour la couvertine.

A l'état recouvert du crochet 2 par la couvertine 3, le retour 311 de la première aile 31 entoure par le dessous l'extrémité libre de la première branche 21 du crochet, de sorte que ledit retour 311 est apte à venir en appui contre le bord libre de la branche 21 correspondante du crochet en cas de tentative de déplacement, en particulier de soulèvement, de la couvertine 3 par rapport au crochet 2 suivant une direction transversale à la direction longitudinale.

Autrement dit, le bord libre longitudinal du retour 311 de la première aile 31 de la couvertine s'étend entre la première branche 21 du crochet et la construction 1 et au moins une partie du reste 310 de la première aile 31 s'étend du côté extérieur de la première branche 21 du crochet.

De manière caractéristique à l'invention, la deuxième aile 32 de la couvertine 3 présente une gorge 321 longitudinale ouverte du côté de l'intérieur du U formé par la couvertine 3. La deuxième branche 22 du U formé par le ou chaque crochet 2 présente un bossage 221, de préférence de type nervure ou bourrelet, en saillie vers l'extérieur du U du crochet. Ledit bossage est apte à venir se loger à l'intérieur de la gorge 321 correspondante de la deuxième aile 32 de la couvertine 3 à l'état recouvert du crochet par ladite couvertine 3. Préférentiellement, ledit bossage 221 est ménagé à l'extrémité libre de la deuxième branche 22 du U du crochet 2.

En particulier, dans l'exemple illustré aux figures, le bossage et la gorge présentent des formes générales complémentaires permettant au bossage de s'emboiter par encliquetage dans ladite gorge.

Ladite gorge 321 est séparée de la base 30 du U de la couvertine 3 par une partie plate 320 apte à venir en applique contre une partie plate 220 de la deuxième branche 22 correspondante du crochet 2.

Pour la mise en place du dispositif de protection sur le dessus d'une construction, le ou chaque crochet 2 est fixé sur le dessus de la construction par exemple par vissage. La couvertine 3 est positionnée à recouvrement du crochet 2 de telle sorte que le retour 311 de la première aile 31 de la couvertine 3 empêche, en coopération avec le bord libre de la première branche 21 du crochet 2, le soulèvement de la couvertine 3 par rapport au crochet 2, et de telle sorte que le bossage 221 de la deuxième branche 22 du crochet 2 est logé dans la gorge 321 de la deuxième aile 32 de la couvertine 3.

L'assemblage de la couvertine sur le ou les crochets peut s'effectuer aisément et rapidement en amenant la couvertine 3 latéralement par rapport au(x) crochet(s) 2 du côté de la première branche 21 du ou de chaque crochet 2 et en inclinant la couvertine 3 par rapport au(x) crochet(s) 2 de manière à introduire le bord libre longitudinal 311 de la première aile 31 de la couvertine 3 entre la première branche 21 du crochet 2 et la construction 1.

Puis, comme illustré à la figure 2 qui représente une même couvertine 3 dans deux orientations différentes correspondant à deux instants distincts de l'opération de recouvrement du ou de chaque crochet 2 par la couvertine 3, ladite couvertine 3 est pivotée, comme l'indique la flèche de la figure 2, autour d'un axe sensiblement parallèle à son axe longitudinal de manière à coiffer le ou chaque crochet 2 et à amener la deuxième aile 32 de la couvertine 3 à recouvrement de la deuxième branche 22 du ou de chaque crochet 2. Au cours de ce déplacement à pivotement de la couvertine 3, le bossage externe 221 du ou de chaque crochet 2 s'emboite dans la gorge 321 de la deuxième aile 32 de la couvertine 3.

Avantageusement, à l'état monté sur le dessus d'une construction 1 équipée dudit au moins un crochet 2, dans un plan transversal à la construction, la face interne de la gorge 321 comprend une portion proche du bord d'ouverture inférieur de ladite gorge qui présente une pente ascendante vers l'intérieur de la couvertine. Avantageusement, ladite gorge 321 présente au moins une portion en arc de cercle de forme complémentaire d'au moins une partie dudit bossage 221.

La gorge 321 est configurée, en particulier dimensionnée et conformée, pour lui permettre, à l'état fixé du crochet 2 à la construction 1, et à l'état coiffé du crochet 2 par la couvertine 3, de se développer autour du bossage 221 jusqu'à une zone située entre ledit bossage 221 et la construction 1 de telle sorte que le bossage 221 forme une butée de limitation de déplacement transversal pour ladite couvertine 3. Ainsi, à l'état monté du ou de chaque crochet sur la construction, ladite gorge entoure le bossage du ou de chaque crochet sur une grande partie de sa circonférence de manière à empêcher le démontage de la couvertine par simple traction sur la couvertine.

La portion de la gorge 321 qui présente une pente ascendante telle que définie ci-dessus permet également de former côté extérieur de la gorge une goutte d'eau pour la couvertine.

Ladite gorge 321 de la deuxième aile 32 de la couvertine 3 est séparée du bord libre longitudinal de ladite deuxième aile 32 par une partie 322 de ladite deuxième aile 32 formant une surface d'appui, de préférence plane, apte à venir en applique contre une face de la construction 1, en dessous du crochet 2. Ladite partie 322 forme ainsi patte d'appui contre la construction 1, ce qui permet d'augmenter la rigidité de la couvertine 3.

Ladite partie 322 formant surface d'appui contre la construction 1 s'étend en saillie du plan d'ouverture de la gorge 321, du côté intérieur du U formé par la couvertine 3, de manière à pouvoir venir directement en appui contre la construction afin d'assurer un bon appui de ladite surface d'appui contre la construction malgré la présence du crochet 2 entre la couvertine 3 et la construction 1.

Ladite couvertine 3 est formée par un flan plié. On peut également prévoir que le ou chaque crochet 2 soit formé par un flan plié.

Comme illustré plus particulièrement à la figure 6, l'âme ou base 30 du U de ladite couvertine 3 comprend au moins une, de préférence deux, nervures longitudinales de rigidification 300.

Ledit bossage 221 est formé par un ourlet ménagé de préférence sur la portion d'extrémité libre de ladite deuxième branche 22 dudit crochet 2. En particulier, dans l'exemple illustré aux figures, ledit bossage 221 de la deuxième branche 21 du crochet 2 est formé par un enroulement spiralé vers l'intérieur du U du crochet, du bord libre de la deuxième branche 22 du crochet 2. Autrement dit, ledit bossage est formé par enroulement sur lui-même du bord d'extrémité de la deuxième branche 22 du crochet 2.

La réalisation du bossage sous forme d'un enroulement spiralé permet audit bossage de se resserrer sur lui même au cours de l'encliquetage avec la gorge pour permettre son insertion dans la gorge, puis de reprendre sa forme initiale en se desserrant à l'intérieur de ladite la gorge ce qui offre un assemblage fiable et aisé de la couvertine sur le crochet.

Préférentiellement, ledit enroulement spiralé se raccorde au reste 220 de la deuxième branche 22 du crochet 2 par une partie formant rampe. Ainsi, lors de l'assemblage de la couvertine à recouvrement du ou de chaque crochet, l'extrémité de la deuxième aile 32 de la couvertine vient en appui sur ladite rampe qui guide le déplacement de ladite deuxième aile suivant un parcours permettant un engagement aisé du bossage 221 dans la gorge 321 de la deuxième aile 32 de la couvertine 3.

Avantageusement, ladite couvertine est en aluminium de préférence laqué.

La présente invention n'est nullement limitée aux modes de réalisation décrits et représentés.

## Revendications

1. Dispositif de protection (2,3) permettant de coiffer au moins une partie du dessus d'une construction, notamment d'un muret (1), tel qu'un acrotère de toiture ou de toit-terrasse,
ledit dispositif de protection comprenant :
- un profilé en U, appelé couvertine (3), formé par un flan plié, dont les branches forment une première et une deuxième ailes longitudinales (31, 32) aptes à s'étendre de part et d'autre de ladite construction (1),
- au moins un crochet (2) en U apte à être recouvert par ladite couvertine (3) et destiné à être fixé à cheval sur la construction (1), entre ladite construction (1) et la couvertine (3),
le bord libre longitudinal (311) d'une première aile (31) de la couvertine (3) étant replié vers l'intérieur du U, pour former un retour empêchant, à l'état recouvert du crochet (2) par la couvertine (3), le soulèvement de la coùvertine (3) par rapport à la première branche (21) du crochet (2),
la deuxième aile (32) de la couvertine (3) présentant une gorge (321) longitudinale ouverte du côté de l'intérieur du U formé par la couvertine (3),
la deuxième branche (22) du U formé par le ou chaque crochet (2) présentant un bossage (221), de préférence de type nervure ou bourrelet, en saillie vers l'extérieur du U du crochet, apte à venir se loger à l'intérieur de la gorge (321) correspondante de la deuxième aile (32) de la couvertine (3) à l'état recouvert du crochet par ladite couvertine (3),
**caractérisé en ce que** ladite gorge (321) de la deuxième aile (32) de la couvertine (3) est séparée du bord libre longitudinal de ladite deuxième aile (32) par une partie (322) de ladite deuxième aile (32) du flan plié formant une surface d'appui plane apte à venir en applique contre une face de la construction (1) en dessous du crochet.

2. Dispositif de protection (2,3) selon la revendication 1, **caractérisé en ce que**, en configuration orientée vers le bas des première et deuxième branches du U de la couvertine, la face interne de la gorge (321) comprend une portion, proche du bord d'ouverture inférieur de ladite gorge, qui présente une pente ascendante vers l'intérieur de la couvertine (3).

3. Dispositif de protection (2, 3) selon l'une des revendications précédentes, **caractérisé en ce que** ladite gorge (321) présente au moins une portion en arc de cercle.

4. Dispositif de protection (2, 3) selon l'une des revendications précédentes, **caractérisé en ce que** ladite partie (322) formant surface d'appui contre la construction (1) s'étend en saillie du plan d'ouverture de la gorge (321), du côté intérieur du U formé par la couvertine (3).

5. Dispositif de protection (2, 3) selon l'une des revendications précédentes, **caractérisé en ce que** ladite couvertine (3) est formée par un flan plié.

6. Dispositif de protection (2, 3) selon l'une des revendications précédentes, **caractérisé en ce que** l'âme du U de ladite couvertine (3) comprend au moins une, de préférence deux, nervure(s) longitudinale(s) de rigidification (300).

7. Dispositif de protection (2, 3) selon l'une des revendications précédentes, **caractérisé en ce que** ledit bossage (221) de la deuxième branche (21) du crochet (2) est formé par un enroulement spiralé, vers l'intérieur du U du crochet, du bord libre de la deuxième branche (22) du crochet (2).

8. Dispositif de protection (2, 3) selon la revendication 7, **caractérisé en ce que** ledit enroulement spiralé se raccorde au reste de la deuxième branche du crochet par une partie formant rampe.

9. Installation comprenant une construction (1), notamment un muret, tel qu'un acrotère de toiture ou de toit-terrasse, et au moins un dispositif de protection (2, 3) d'au moins une partie du dessus de la construction (1), ledit ou chaque crochet (2) étant fixé à cheval sur la construction (1),
**caractérisée en ce que** ledit dispositif de protection (2, 3) est conforme à l'une des revendications précédentes,
et **en ce que** la couvertine (3) est positionnée à recouvrement du crochet (2) de telle sorte que le retour (311) de la première aile (31) de la couvertine (3) empêche, en coopération avec le bord libre de la première branche (21) du crochet (2), le soulèvement de la couvertine (3) par rapport au crochet (2), et de telle sorte que le bossage (221) de la deuxième branche (22) du crochet (2) est logé dans la gorge (321) de la deuxième aile (32) de la couvertine (3).

10. Installation selon la revendication 9, **caractérisée en ce que** la gorge (321) de la couvertine se développe autour du bossage (221) jusqu'à une zone située entre ledit bossage (221) et la construction (1).

## Patentansprüche

1. Schutzvorrichtung (2, 3), die erlaubt, mindestens einen oberen Teil einer Konstruktion, insbesondere einer Mauer (1) wie eine Attika eines Dachs oder eines Terrassendachs, abzudecken,
wobei die Schutzvorrichtung umfasst:
- ein als Abdeckplatte (3) bezeichnetes U-Profil, das von einer gebogenen Platte gebildet ist, deren Schenkel einen ersten und einen zweiten Längsflügel (31, 32) bilden, die imstande sind, sich auf der einen und der anderen Seite der Konstruktion (1) zu erstrecken,
- mindestens einen U-förmigen Haken (2), der von der Abdeckplatte (3) bedeckbar ist und dazu bestimmt, auf der Konstruktion (1) aufsitzend zwischen der Konstruktion (1) und der Abdeckplatte (3) befestigt zu sein,
wobei der freie Längsrand (311) eines ersten Flügels (31) der Abdeckplatte (3) in das Innere des U gebogen ist, um einen Rücksprung zu bilden, der im von der Abdeckplatte (3) bedeckten Zustand des Hakens (2) das Anheben der Abdeckplatte (3) im Verhältnis zum ersten Schenkel (21) des Hakens (2) verhindert,
wobei der zweite Flügel (32) der Abdeckplatte (3) eine längliche Ausstülpung (321) aufweist, die auf der Innenseite des von der Abdeckplatte (3) gebildeten U offen ist,
wobei der zweite Schenkel (22) des von dem oder jedem Haken (2) gebildeten U eine Wulst (221), vorzugsweise vom Typ Rippe oder Verdickung, aufweist, die im Verhältnis zum U des Hakens hervorsteht, die imstande ist, sich im von der Abdeckplatte (3) bedeckten Zustand des Hakens in die entsprechende Ausstülpung (321) des zweiten Flügels (32) der Abdeckplatte (3) einzufügen,
**dadurch gekennzeichnet, dass** die Ausstülpung (321) des zweiten Flügels (32) der Abdeckplatte (3) vom freien Längsrand des zweiten Flügels (32) von einem Teil (322) des zweiten Flügels (32) der gebogenen Platte getrennt ist, der eine ebene Stützfläche bildet, die imstande ist, unter dem Haken an einer Fläche der Konstruktion (1) anzuliegen.

2. Schutzvorrichtung (2, 3) nach Anspruch 1, **dadurch gekennzeichnet, dass** die Innenfläche der Ausstülpung (321) in nach unten zeigender Konfiguration des ersten und zweiten Schenkels des U der Abdeckplatte in der Nähe des unteren Öffnungsrands der Ausstülpung einen Abschnitt aufweist, der eine in Richtung des Innern der Abdeckplatte (3) aufsteigende Schräge aufweist.

3. Schutzvorrichtung (2, 3) nach einem der vorangehenden Ansprüche, **dadurch gekennzeichnet, dass** die Ausstülpung (321) mindestens einen kreisbogenförmigen Abschnitt aufweist.

4. Schutzvorrichtung (2, 3) nach einem der vorangehenden Ansprüche, **dadurch gekennzeichnet, dass** sich der eine Abstützfläche an der Konstruktion (1) bildende Teil (322) auf der Innenseite des von der Abdeckplatte (3) gebildeten U vom Öffnungsbereich der Wulst (321) hervorstehend erstreckt.

5. Schutzvorrichtung (2, 3) nach einem der vorangehenden Ansprüche, **dadurch gekennzeichnet, dass** die Abdeckplatte (3) von einer gebogene Platte gebildet ist.

6. Schutzvorrichtung (2, 3) nach einem der vorangehenden Ansprüche, **dadurch gekennzeichnet, dass** die Seele des U der Abdeckplatte (3) mindestens eine, vorzugsweise zwei längliche Rippe(en) (300) umfasst.

7. Schutzvorrichtung (2, 3) nach einem der vorangehenden Ansprüche, **dadurch gekennzeichnet, dass** die Wulst (221) des zweiten Schenkels (21) des Hakens (2) von einer Spiralwicklung des freien Rands des zweiten Schenkels (22) des Hakens (2) zum Innern des U des Hakens gebildet ist.

8. Schutzvorrichtung (2, 3) nach Anspruch 7, **dadurch gekennzeichnet, dass** sich die Spiralwicklung an den Rest des zweiten Schenkels des Haken anhand eines rampenbildenden Teils anschließt.

9. Installation, die eine Konstruktion (1) umfasst, insbesondere eine Mauer wie eine Attika eines Dachs oder eines Terrassendachs, und mindestens eine Schutzvorrichtung (2, 3) mindestens eines oberen Teils der Konstruktion (1), wobei der oder jeder Haken (2) auf der Konstruktion (1) aufsitzend befestigt ist,
**dadurch gekennzeichnet, dass** die Schutzvorrichtung (2, 3) einem der vorangehenden Ansprüche entspricht,
und dass die Abdeckplatte (3) den Haken (2) bedeckend derart positioniert ist, dass der Rücksprung (311) des ersten Flügels (31) der Abdeckplatte (3) in Zusammenarbeit mit dem freien Rand des ersten Schenkels (21) des Hakens (2) das Anheben der Abdeckplatte (3) im Verhältnis zum Haken (2) verhindert, und derart, dass die Wulst (221) des zweiten Schenkels (22) des Haken (2) in der Ausstülpung (321) des zweiten Flügels (32) der Abdeckplatte (3) aufgenommen ist.

10. Installation nach Anspruch 9, **dadurch gekennzeichnet, dass** sich die Ausstülpung (321) der Abdeckplatte um die Wulst (221) bis zu einer Zone entwickelt, die sich zwischen der Wulst (221) und der Konstruktion (1) befindet.

## Claims

1. A protection device (2, 3) making it possible to cap at least part of the top of a construction, in particular a wall (1), such as a roof or roof deck acroterion,
said protection device comprising:
- a U-shaped profile, called cap (3), formed by a folded blank, the branches of which form first and second longitudinal wings (31, 32) able to extend on either side of said construction (1),
- at least one U-shaped hook (2) able to be covered by said cap (3) and designed to be fixed straddling the construction (1), between said construction (1) and the cap (3),
the longitudinal free edge (311) of a first wing (31) of the cap (3) being folded toward the inside of the U, to form a return which, in the state with the hook (2) covered by the cap (3), prevents the lifting of the cap (3) relative to the first branch (21) of the hook (2),
the second wing (32) of the cap (3) having a longitudinal groove (321) open on the side of the inside of the U formed by the cap (3),
the second branch (22) of the U formed by the or each hook (2) having a boss (221), preferably of the rib or bead type, protruding toward the outside of the U of the hook, able to be housed inside the corresponding groove (321) of the second wing (32) of the cap (3) in the state with the hook covered by the cap (3),
**characterized in that** said groove (321) of the second wing (32) of the cap (3) is separated from the longitudinal free edge of said second wing (32) by a part (322) of said second wing (32) of the folded blank forming a flat bearing surface able to be pressed against a face of the construction (1) below the hook.

2. The protection device (2, 3) according to claim 1, **characterized in that**, in the configuration oriented toward the bottom of the first and second branches of the U of the cap, the inner face of the groove (321) comprises a portion, close to the lower opening edge of said groove, that has a slope descending toward the inside of the cap (3).

3. The protection device (2, 3) according to one of the preceding claims, **characterized in that** said groove (321) has at least one arc of circle portion.

4. The protection device (2, 3) according to one of the preceding claims, **characterized in that** said part (322) forming a bearing surface against the construction (1) extends protruding from the opening plane of the groove (321), on the inner side of the U formed by the cap (3).

5. The protection device (2, 3) according to one of the preceding claims, **characterized in that** said cap (3) is formed by a folded blank.

6. The protection device (2, 3) according to one of the preceding claims, **characterized in that** the core of the U of said cap (3) comprises at least one, preferably two, longitudinal stiffening ribs (300).

7. The protection device (2, 3) according to one of the preceding claims, **characterized in that** said boss (221) of the second branch (21) of the hook (2) is formed by a spiral winding, toward the inside of the U of the hook, of the free edge of the second branch (22) of the hook (2).

8. The protection device (2, 3) according to claim 7, **characterized in that** said spiral winding connects to the rest of the second branch of the hook by a ramp-forming part.

9. An installation comprising a construction (1), in particular a wall, such as a roof or roof deck acroterion, and at least one protection device (2, 3) for at least part of the top of the construction (1), said or each hook (2) being fastened straddling the construction (1), **characterized in that** said protection device (2, 3) is according to one of the preceding claims,
and **in that** the cap (3) is positioned covering the hook (2) such that the return (311) of the first wing (31) of the cap (3) prevents, in cooperation with the free edge of the first branch (21) of the hook (2), the lifting of the cap (3) relative to the hook (2), and such that the boss (221) of the second branch (22) of the hook (2) is housed in the groove (321) of the second wing (32) of the cap (3).

10. The installation according to claim 9, **characterized in that** the groove (321) of the cap develops around the boss (221) up to a zone situated between said boss (221) and the construction (1).
